# EUROPÄISCHE PATENTSCHRIFT

(11) **EP 0 773 316 B1**
(45) Veröffentlichungstag und Bekanntmachung des Hinweises auf die Patenterteilung: **07.03.2001**
(21) Anmeldenummer: 96115698.1
(22) Anmeldetag: 01.10.1996
(51) Int. Cl.: D21D 1/30, B02C 7/12, B02C 13/22, B01F 7/00

(54) **Vorrichtung zur Behandlung von hochkonsistentem Faserstoff**
Device for treating high consistency pulp
Dispositif pour le traitement de pulpe à consistence élevée

(30) Priorität: 10.11.1995 DE 19541891
(43) Veröffentlichungstag der Anmeldung: 14.05.1997
(73) Patentinhaber: Voith Sulzer Stoffaufbereitung GmbH, 88191 Ravensburg (DE)
(72) Erfinder: Schnell, Hans, 88512 Mengen (DE)

(56) Entgegenhaltungen:
- DE-A- 2 826 553
- DE-A- 3 047 013
- US-A- 2 627 394
- US-A- 3 194 540
- US-A- 3 195 867
- US-A- 4 522 342

## Beschreibung

Die Erfindung betrifft eine Vorrichtung zur mechanischen Behandlung von hochkonsistentem Faserstoff gemäß dem Oberbegriff des Anspruchs 1.

Eine derartige Behandlungsvorrichtung ist zum Beispiel aus der DE-PS 30 47 013 bekannt. Diese zum Dispergieren von Altpapier geeignete Vorrichtung dient dazu, den Stoff intensiv mechanisch und thermisch zu bearbeiten, wodurch die darin enthaltenen Störstoffe von den Fasern abgelöst, zerkleinert und/oder unter die Sichtbarkeitsgrenze gebracht werden können. Anders als zum Beispiel bei Papierstoff-Mahlrefinern wird bei derartigen Maschinen der Faserstoff nicht in einer pumpfähigen Suspension bearbeitet, sondern in Form eines teigigen oder krümeligen Hochkonsistenzstoffes, vorzugsweise mit einem Trockengehalt zwischen 20 und 40 %. Auf diese Weise lassen sich beträchtlich höhere Scherkräfte in den Faserstoff übertragen, wodurch die genannten Ziele erreichbar sind, ohne daß dabei eine wesentliche Veränderung der Faserlänge erfolgt. In vielen Fällen wird die Wirkung der mechanischen Behandlung durch Hitze weiter verstärkt, z.B. durch Einstellen einer Faserstofftemperatur von 90° Celsius oder noch darüber.

Durch die hohe Konsistenz, die der Faserstoff bei der Behandlung hat, ist eine intensive mechanische Bearbeitung möglich, obwohl sich die Zähne der relativ zueinander bewegbaren Behandlungswerkzeuge nicht berühren, sondern sich vielmehr in einem Abstand von ca. 1 mm oder mehr aneinander vorbeibewegen. Dabei treten an den Zähnen ganz erhebliche Kräfte auf, die insbesondere den Zahnfuß belasten. Wegen der Hebelwirkung greift zusätzlich zu den Scherkräften am Zahnfuß ein hohes Moment an, das mit zunehmender Zahnhöhe stark zunimmt. Andererseits sind höhere Zähne von Vorteil, da der zur Verfügung stehende Durchtrittsquerschnitt im wesentlichen zur Zahnhöhe proportional ist. Daher läßt sich dann mit einer Vorrichtung in derselben Zeit eine entsprechend größere Menge mit gleich hoher Intensität behandeln. Mit größeren Maschineneinheiten ist fast immer eine höhere Wirtschaftlichkeit bezüglich Investitions- und Betriebskosten erreichbar.

Die im Stand der Technik realisierbaren Zahnhöhen für derartige Vorrichtungen hängen auch vom Herstellungsverfahren für die Vorrichtung zur mechanischen Behandlung von hochkonsistentem Faserstoff ab. So gibt es gegossene Kreissegmente, welche durch Aneinanderreihung zu einer geschlossenen ringförmigen Rotor- oder Statorgarnitur zusammengebaut werden. Aus gieß- und formtechnischen Gründen können bei solchen z.B. im Sandgußverfahren hergestellten Bauteilen eine Spaltbreite von 6 mm und eine Zahnbreite von 6 mm nicht unterschritten werden, und die Zahnhöhe darf meist nicht höher als 30 mm sein. Vorrichtungen, die in einem solchen Verfahren hergestellt werden, können nur eine vergleichsweise geringe Materialhärte haben. Das andere Arbeitsverfahren geht von geschlossenen Einzelringen aus, in die die Spalte eingefräst werden müssen. Diese Ringe werden in konzentrischer Anordnung zu einer kompletten Rotor- oder Statorgarnitur zusammengebaut. Wegen des Fräsverfahrens könnten die Spalte an sich kleiner sein als beim Guß, es ergeben sich aber Einschränkungen durch die Festigkeitsanforderungen. Dennoch lassen sich gefräste Garniturringe mit höheren Zähnen herstellen als wenn sie gegossen werden. Nachteilig sind allerdings beim Fräsen die hohen Fertigungskosten.

Der Erfindung liegt daher die Aufgabe zugrunde, eine Vorrichtung zur mechanischen Behandlung von hochkonsistentem Faserstoff zu schaffen, mit der es möglich ist, eine größere Durchsatzmenge als bisher zu verarbeiten unter Beibehaltung oder Verbesserung der Behandlungswirkung.

Diese Aufgabe wird durch die im Kennzeichen des Anspruchs 1 genannten Merkmale vollständig gelöst.

Durch diese Maßnahmen können die dem Faserstoff zur Verfügung stehenden Strömungsquerschnitte zwischen den Zähnen vergrößert werden, ohne eine Überlastung der Zahnfüße befürchten zu müssen. Der Verbindungssteg zwischen benachbarten Zähnen bringt nämlich infolge seiner Starrheit ein Gegenmoment auf, das den Widerstand gegen Durchbiegen der Zähne erhöht. Außerdem werden Spitzenwerte von Scherkräften auf mehrere Zähne verteilt.

Die Erfindung und ihre Vorteile werden erläutert anhand von Zeichnungen. Dabei zeigen:
- Fig. 1: Schnitt durch den wesentlichen Teil der erfindungsgemäßen Vorrichtung in Seitenansicht;
- Fig. 2: Aufsicht auf die Vorrichtung;
- Fig. 3a: perspektivische Darstellung eines Teiles des Behandlungswerkzeugs;
- Fig. 3b: Seitenansicht bezüglich Fig. 3a;
- Fig. 4: Teilansicht einer weiteren Ausführungsform eines Behandlungswerkzeugs;
- Fig. 5: die Variante der Fig. 4 im Eingriff mit weiteren Behandlungswerkzeugen;
- Fig. 6: Seitenansicht einer Variante, geschnitten;
- Fig. 7: Schnitt durch eine Behandlungsmaschine, die die Vorrichtung enthält.

Fig. 1 zeigt zwei relativ zueinander bewegbare komplementäre Behandlungswerkzeuge 1 und 2, die miteinander so im Eingriff stehen, daß sie zusammenwirken können. Zum Beispiel kann das Behandlungswerkzeug 1 zu einem Rotor und das Behandlungswerkzeug 2 zu einem Stator gehören. Dabei wird also im hier dargestellten Falle das Behandlungswerkzeug, in Strömungsrichtung gesehen, radial außen mit einem Stator abgeschlossen. Es ist ohne weiteres vorstellbar, daß der radial letzte Ring ein Rotorring ist, wodurch z.B. der Stoff aus dem Behandlungsapparat ausgeschleudert würde. Die gewählte Darstellung in Form eines Schnitts in Seitenansicht läßt erkennen, daß sich radial von innen nach außen die zu verschiedenen Behandlungswerkzeugen gehörenden Zähne 3, 4, 3', 4'' abwechseln. Deren Höhe ist als H bzw. H' angegeben. Die Richtung der Stoffströmung, radial von innen nach außen, wird durch den Pfeil S angedeutet. Wie Fig. 2 zeigt, ist die Anordnung derart, daß ringförmig angeordnete Zähne jeweils eine Zahnreihe bilden und die Zahnreihe eines Behandlungswerkzeuges jeweils in den Leerraum 7 (Fig. 2) des komplementären Werkzeuges reicht. Dabei sind benachbarte Zähne derselben Zahnreihe durch Stege 8, 8' miteinander verbunden, wobei die Stege eine Höhe von H1 bzw. H1'aufweisen. Die zwischen Steg 8, 8'und dem Grundkörper des Behandlungswerkzeuges 1, 2 verbleibende Länge des Spaltes ist mit L bzw. L'angegeben.

Die Fig. 2 zeigt eine erfindungsgemäß ausgeführte Vorrichtung in Ansicht von oben, wobei die Zähne teilweise geschnitten dargestellt sind. Nur ein Teil der an sich vorhandenen Zähne ist eingezeichnet. Man erkennt, daß die Zähne in Zahnreihen konzentrisch angeordnet sind. In den beiden radial äußeren Zahnreihen sind jeweils zwei benachbarte Zähne 3', 4'durch Stege miteinander verbunden. Es ist auch gut möglich, solche Stege 8 ringförmig auszubilden und dadurch gruppenweise eine größere Anzahl von Zähnen zu verbinden. Der Steg kann im Extremfall die Zähne einer ganzen Zahnreihe umfassen. Anzumerken ist, daß nicht notwendigerweise alle Zahnreihen mit Stegen versehen sein müssen. Besonders vorteilhaft ist diese Maßnahme an den radial außen liegenden Zahnreihen.

Zur besseren Verdeutlichung der Vorrichtung ist ein Ausführungsbeispiel in Fig. 3 perspektivisch gezeichnet. Das nur teilweise dargestellte Behandlungswerkzeug 1 enthält eine ringförmige Zahnreihe mit Zähnen 3, die durch den Steg 8 miteinander verbunden sind. Dabei liegt der Steg an den Spitzen der Zähne. Das muß aber nicht in allen Fällen so sein. So könnte der Steg durchaus auch die Zähne an anderen Stellen verbinden und sie so mechanisch stabilisieren. Ein solches Beispiel zeigen die Figuren 4 und 5. Das mit dem hier dargestellten Behandlungswerkzeug 1 zusammenarbeitende Behandlungswerkzeug 2 kann prinzipiell ähnlich aufgebaut sein. Die in Fig. 5 gezeigte Seitenansicht, schematisch im Schnitt, zeigt zwei Behandlungswerkzeuge 1 und 2, die sich so im Eingriff befinden, daß eine bestimmungsgemäße Benutzung der Bearbeitungsvorrichtung möglich ist. Wie hier exemplarisch dargestellt, kann man die Stege so legen, daß sie bei komplementären Behandlungswerkzeugen radial im selben Bereich liegen, so daß die meist unerwünschte Abdeckwirkung für den durchtretenden Stoffstrom minimal ist. Lage und Form solcher Stege sind festigkeitsmäßig und behandlungstechnologisch zu optimieren.

Fig. 6 zeigt eine Variante, bei der sich die Stege 8 und 8' nicht über die gesamte Breite B bzw. B' erstrecken. Dadurch können die Bearbeitungskanten über die gesamte Höhe H bzw. H' der Zähne verlaufen, also länger sein, was in vielen Fällen von Vorteil bei der Stoffbehandlung ist.

Fig. 7 zeigt eine Behandlungsmaschine, in die zwei Behandlungswerkzeuge 1, 2 eingesetzt. sind. Ein Gehäuse 11 umgibt diese im wesentlichen und weist eine Zufuhröffnung 12 und eine Abfuhröffnung 13 auf, durch die der Faserstoff zu- bzw. abzuführen ist. An der Zufuhröffnung 12 hat die Maschine eine Fördereinrichtung 14, welche den krümeligen Hochkonsistenzstoff zusammendrückt, so daß ein Pfropfen entsteht. Der Faserstoff wird zwischen den Behandlungswerkzeugen 1, 2 radial nach außen (Pfeil S) geführt und verläßt dann das Gehäuse 11 durch die Abfuhröffnung 13.

## Patentansprüche

1. Vorrichtung zur mechanischen Behandlung von hochkonsistentem Faserstoff, mit mindestens zwei relativ zueinander bewegbaren Behandlungswerkzeugen (1, 2, ),
1.1 die jeweils einen im wesentlichen rotationssymmetrischen Grundkörper aufweisen und koaxial zueinander angeordnet sind,
1.2 die in ringförmigen, zu ihrer Mitte konzentrischen Reihen angeordnete Zähne (3, 3', 4, 4') aufweisen, zwischen welchen sich Spalte (5, 6) befinden, die freie Querschnitte bilden, welche von dem zu behandelnden Faserstoff durchströmbar sind,
1.3 die zwischen den Zahnreihen ringförmige Leerräume (7) aufweisen,
1.4 die so zueinander positioniert sind, daß mindestens eine Zahnreihe eines Behandlungswerkzeuges (1,2) in einen ringförmigen Leerraum eines anderen Behandlungswerkzeuges (2,1) hineinreicht,
**dadurch gekennzeichnet,**
daß mindestens zwei benachbarte Zähne (3, 3', 4, 4') einer Zahnreihe jeweils so miteinander verbunden sind, daß zumindest ein Teil des sich zwischen ihnen befindenden Spaltes (5) einen geschlossenen, radial durchströmbaren Querschnitt bildet.

2. Vorrichtung nach Anspruch 1 oder 2,
**dadurch gekennzeichnet,**
daß die Länge (L, L') des Spaltes (5), der den geschlossenen Querschnitt bildet, zwischen 40 und 150 mm beträgt.

3. Vorrichtung nach Anspruch 1 oder 2,
**dadurch gekennzeichnet,**
daß die in Umfangsrichtung gemessene Breite der Spalte zwischen 5 und 30 mm liegt.

4. Vorrichtung nach Anspruch 1, 2 oder 3,
**dadurch gekennzeichnet,**
daß die Länge (L, L') des Spaltes (5), der den geschlossenen Querschnitt bildet, mindestens das Sechsfache seiner in Umfangsrichtung gemessenen Breite ist.

5. Vorrichtung nach einem der vorstehenden Ansprüche,
**dadurch gekennzeichnet,**
daß die Verbindung durch Stege (8, 8') hergestellt wird, die mit den Spitzen der Zähne (3, 3', 4, 4') starr verbunden sind.

6. Vorrichtung nach einem der vorstehenden Ansprüche,
**dadurch gekennzeichnet,**
daß die Verbindung durch Stege (8, 8') hergestellt wird, die so zwischen den Zähnen angeordnet sind, daß der dazwischenliegende Spalt (5) geteilt wird, wobei er zum Zahnfuß hin eine untere Länge (L1) und zur Zahnspitze hin eine obere Länge (L2) bildet.

7. Vorrichtung nach Anspruch 6,
**dadurch gekennzeichnet,**
daß die untere Länge (L1) etwa gleich der oberen Länge (L2) ist.

8. Vorrichtung nach einem der vorstehenden Ansprüche,
**dadurch gekennzeichnet,**
daß die Stege (8, 8') eine Höhe (H1, H1') zwischen 4 und 20 mm haben.

9. Vorrichtung nach einem der vorstehenden Ansprüche,
**dadurch gekennzeichnet,**
daß der rotationssymmetrische Grundkörper mehrere radial zueinander angeordnete konzentrische Zahnreihen enthält und zwei benachbarte, relativ zueinander bewegbare Behandlungswerkzeuge axial nebeneinander angeordnet sind.

10. Vorrichtung nach Anspruch 6 und 9 oder 7 und 9,
**dadurch gekennzeichnet,**
daß bei benachbarten Zahnreihen unterschiedlicher Behandlungswerkzeuge (2, 3) die Stege 8, 8'), radial betrachtet, hintereinander angeordnet sind.

11. Vorrichtung nach einem der vorstehenden Ansprüche,
**dadurch gekennzeichnet,**
daß benachbarte Zähne (3, 3', 4, 4') einer Zahnreihe durch maximal einen Steg (8, 8') miteinander verbunden sind.

12. Vorrichtung nach einem der vorstehenden Ansprüche,
**dadurch gekennzeichnet,**
daß die Breite der Stege (8, 8'), in radialer Richtung gesehen, nur einen Teil der Breite B, B') der Zähne beträgt.

13. Vorrichtung nach einem der Ansprüche,
**dadurch gekennzeichnet,**
daß das Behandlungswerkzeug aus einzelnen Kreis- oder Ringsegmenten zusammengesetzt ist.

14. Vorrichtung nach einem der vorstehenden Ansprüche,
**dadurch gekennzeichnet,**
daß die Behandlungswerkzeuge in einem Guß- oder Spritzverfahren hergestellt sind.

15. Vorrichtung nach einem der vorstehenden Ansprüche,
**dadurch gekennzeichnet,**
daß der rotationssymmetrische Grundkörper mehrere radial zueinander angeordnete konzentrische Zahnreihen enthält und zwei benachbarte, relativ zueinander bewegbare Behandlungswerkzeuge axial nebeneinander angeordnet sind.

16. Behandlungsmaschine, die eine Vorrichtung zur mechanischen Behandlung nach einem der voranstehenden Ansprüche enthält,
**dadurch gekennzeichnet,**
daß die Behandlungsmaschine ein Gehäuse (11) mit mindestens einer Zufuhröffnung (12) und mindestens einer Abfuhröffnung (13) aufweist, welches die Behandlungswerkzeuge (1, 2) im wesentlichen umgibt, wobei die Behandlungsmaschine an der Zufuhröffnung (12) mit einer pfropfenbildenden Fördereinrichtung (14) zur Zufuhr des zu behandelnden hochkonsistenten Faserstoffes versehen ist, mit der bei Betrieb der Maschine der Faserstoff zwischen die relativ zueinander bewegbaren Behandlungswerkzeuge (1, 2) geführt wird.

17. Behandlungsmaschine nach Anspruch 16,
**dadurch gekennzeichnet,**
daß die Abfuhröffnung (13) ein Fallschacht für den behandelten hochkonsistenten Faserstoff ist.

18. Behandlungsmaschine nach Ansprch 16 oder 17,
**dadurch gekennzeichnet,**
daß stromabwärts der Behandlungswerkzeuge (1, 2) Vorrichtungen zur Zugabe von Verdünnungswasser für den behandelten hochkonsistenen Faserstoff vorhanden sind.

## Claims

1. Device for the mechanical treatment of high-consistency fibrous stock, having at least two treatment tools (1, 2) which can be moved relative to each other,
1.1 which respectively have an essentially rotationally symmetrical base body and are arranged coaxially with one another,
1.2 which have teeth (3, 3', 4, 4') which are arranged in annular rows concentric with their centre and between which there are gaps (5, 6) which form free cross sections through which the fibrous stock to be treated can flow,
1.3 which have annular clearances (7) between the rows of teeth,
1.4 which are positioned in relation to one another such that at least one row of teeth of a treatment tool (1, 2) reaches into an annular clearance in another treatment tool (2, 1),
characterized in that at least two adjacent teeth (3, 3', 4, 4') of a row of teeth are in each case connected to one another such that at least part of the gap (5) between them forms a cross section through which flow can radially take place.

2. Device according to Claim 1 or 2, characterized in that the length (L, L') of the gap (5) which forms the closed cross section is between 40 and 150 mm.

3. Device according to Claim 1 or 2, characterized in that the width of the gap measured in the circumferential direction lies between 5 and 30 mm.

4. Device according to Claim 1, 2 or 3, characterized in that the length (L, L') of the gap 5 which forms the closed cross section is at least six times its width measured in the circumferential direction.

5. Device according to one of the preceding claims, characterized in that the connection is produced by webs (8, 8') which are rigidly connected to the tips of the teeth (3, 3', 4, 4').

6. Device according to one of the preceding claims, characterized in that the connected is produced by webs (8, 8') which are arranged between the teeth in such a way that the intermediate gap (5) is divided, forming a lower length (L1) towards the tooth root and an upper length (L2) towards the tooth tip.

7. Device according to Claim 6, characterized in that the lower length (L1) is approximately equal to the upper length (L2).

8. Device according to one of the preceding claims, characterized in that the webs (8, 8') have a height (H1, H1') between 4 and 20 mm.

9. Device according to one of the preceding claims, characterized in that the rotationally symmetrical base body has a number of concentric rows of teeth arranged radially with respect to one another, and two adjacent treatment tools, which can be moved relative to each other, are arranged axially beside each other.

10. Device according to Claims 6 and 9 or 7 and 9, characterized in that in adjacent rows of teeth of different treatment tools (2, 3), the webs (8, 8'), as viewed radially, are arranged one behind another.

11. Device according to one of the preceding claims, characterized in that adjacent teeth (3, 3', 4, 4') of a row of teeth are connected to one another by a maximum of one web (8, 8').

12. Device according to one of the preceding claims, characterized in that the width of the webs (8, 8'), as viewed in the radial direction, is only part of the width (B, B') of the teeth.

13. Device according to one of the preceding claims, characterized in that the treatment tool is composed of individual circular or annular segments.

14. Device according to one of the preceding claims, characterized in that the treatment tools are produced by a casting or injection-moulding process.

15. Device according to one of the preceding claims, characterized in that the rotationally symmetrical base body has a number of concentric rows of teeth arranged radially with respect to one another, and two adjacent treatment tools, which can be moved relative to each other, are arranged axially beside each other.

16. Treatment machine, which contains a device for mechanical treatment according to one of the preceding claims, characterized in that the treatment machine has a casing (11) which has at least one feed opening (12) and at least one discharge opening (13) and essentially surrounds the treatment tools (1, 2), the treatment machine being provided at the feed opening (12) with a plug-forming delivery device (14) for feeding the high-consistency fibrous stock to be treated, with which device, when the machine is operating, the fibrous stock is led between the treatment tools (1, 2) which can be moved relative to each other.

17. Treatment machine according to Claim 16, characterized in that the discharge opening (13) is a fall shaft for the treated high-consistency fibrous stock.

18. Treatment machine according to Claim 16 or 17, characterized in that downstream of the treatment tools (1, 2) there are devices for adding dilution water to the treated high-consistency fibrous stock.

## Revendications

1. Dispositif pour le traitement mécanique de matière fibreuse de consistance élevée, comprenant au moins deux outils de traitement (1, 2) mobiles l'un par rapport à l'autre,
1.1 qui présentent dans chaque cas un corps de base ayant essentiellement une symétrie de révolution et sont disposés coaxialement l'un par rapport à l'autre,
1.2 qui présentent des dents (3, 3', 4, 4') disposées en rangées annulaires concentriques en direction de leur centre, entre lesquelles se trouvent des fentes (5, 6) qui forment des sections transversales libres, qui peuvent être traversées par la matière fibreuse à traiter,
1.3 qui présentent entre les rangées de dents des espaces vides annulaires (7),
1.4 qui sont positionnés l'un par rapport à l'autre de telle sorte qu'au moins une rangée de dents d'un outil de traitement (1, 2) pénètre dans un espace vide annulaire d'un autre outil de traitement (2, 1),
**caractérisé en ce que**
au moins deux dents voisines (3, 3', 4, 4') d'une rangée de dents sont connectées l'une à l'autre dans chaque cas de telle sorte qu'au moins une partie de la fente (5) se trouvant entre elles forme une section transversale fermée pouvant être traversée radialement par l'écoulement.

2. Dispositif selon la revendication 1, **caractérisé en ce que** la longueur (L, L') de la fente (5) qui forme la section transversale fermée mesure entre 40 et 150 mm.

3. Dispositif selon la revendication 1 ou 2, **caractérisé en ce que** la largeur de la fente, mesurée dans la direction du pourtour, mesure entre 5 et 30 mm.

4. Dispositif selon la revendication 1, 2 ou 3, **caractérisé en ce que** la longueur (L, L') de la fente (5) qui forme la section transversale fermée mesure au moins six fois sa largeur mesurée dans la direction du pourtour.

5. Dispositif selon l'une quelconque des revendications précédentes, **caractérisé en ce que** la connexion est réalisée par des nervures (8, 8') qui sont connectées rigidement aux pointes des dents (3, 3', 4, 4').

6. Dispositif selon l'une quelconque des revendications précédentes, **caractérisé en ce que** la connexion est réalisée par des nervures (8, 8') qui sont disposées entre les dents de telle sorte que la fente (5) entre elles soit divisée, en formant une longueur inférieure (L1) vers la base de la dent et une longueur supérieure (L2) vers la pointe de la dent.

7. Dispositif selon la revendication 6, **caractérisé en ce que** la longueur inférieure (Ll) est approximativement égale à la longueur supérieure (L2).

8. Dispositif selon l'une quelconque des revendications précédentes, **caractérisé en ce que** les nervures (8, 8') présentent une hauteur (H1, H1') mesurant entre 4 et 20 mm.

9. Dispositif selon l'une quelconque des revendications précédentes, **caractérisé en ce que** le corps de base à symétrie de révolution contient plusieurs rangées de dents concentriques disposées radialement les unes par rapport aux autres et en ce que deux outils de traitement mobiles l'un par rapport à l'autre sont disposés axialement l'un à côté de l'autre.

10. Dispositif selon les revendications 6 et 9 ou 7 et 9, **caractérisé en ce que**, pour des rangées de dents voisines de différents outils de traitement (2, 3), les nervures (8, 8'), considérées radialement, sont disposées l'une derrière l'autre.

11. Dispositif selon l'une quelconque des revendications précédentes, **caractérisé en ce que** des dents voisines (3, 3', 4, 4') d'une rangée de dents sont connectées les unes aux autres par une nervure (8, 8') au maximum.

12. Dispositif selon l'une quelconque des revendications précédentes, **caractérisé en ce que** la largeur des nervures (8, 8'), vues dans le sens radial, ne représente qu'une portion de la largeur (B, B') des dents.

13. Dispositif selon l'une quelconque des revendications précédentes, **caractérisé en ce que** l'outil de traitement est constitué de segments de cercle ou d'anneau individuels.

14. Dispositif selon l'une quelconque des revendications précédentes, **caractérisé en ce que** les outils de traitement sont fabriqués selon un procédé de coulée ou d'injection.

15. Dispositif selon l'une quelconque des revendications précédentes, **caractérisé en ce que** le corps de base à symétrie de révolution contient plusieurs rangées de dents concentriques disposées radialement les unes par rapport aux autres et en ce que deux outils de traitement voisins, mobiles l'un par rapport à l'autre, sont disposés axialement l'un à côté de l'autre.

16. Machine de traitement qui comprend un dispositif de traitement mécanique selon l'une quelconque des revendications précédentes, **caractérisée en ce que** la machine de traitement présente un boîtier (11) avec au moins une ouverture d'apport (12) et au moins une ouverture d'évacuation (13), lequel englobe essentiellement les outils de traitement (1, 2), la machine de traitement étant pourvue au niveau de l'ouverture d'apport (12) d'un dispositif d'amenée (14) formant des bouchons, pour l'apport de la matière fibreuse de consistance élevée à traiter, avec lequel, lors du fonctionnement de la machine, la matière fibreuse est guidée entre les outils de traitement (1, 2) mobiles l'un par rapport à l'autre.

17. Machine de traitement selon la revendication 16, **caractérisée en ce que** l'ouverture d'évacuation (13) est un tuyau de chute pour la matière fibreuse traitée de consistance élevée.

18. Machine de traitement selon la revendication 16 ou 17, **caractérisée en ce que**, en aval des outils de traitement (1, 2), sont prévus des dispositifs d'ajout d'eau de dilution pour la matière fibreuse traitée à consistance élevée.
